# EUROPÄISCHE PATENTSCHRIFT

(11) **EP 3 073 106 B1**
(45) Veröffentlichungstag und Bekanntmachung des Hinweises auf die Patenterteilung: **18.04.2018**
(21) Anmeldenummer: 16153842.6
(22) Anmeldetag: 02.02.2016
(51) Int. Cl.: F02M 47/02

(54) **KRAFTSTOFFINJEKTOR FÜR EIN KRAFTSTOFFEINSPRITZSYSTEM**
FUEL INJECTOR FOR A FUEL INJECTION SYSTEM
INJECTEUR DE CARBURANT POUR UN SYSTEME D'INJECTION DE CARBURANT

(30) Priorität: 27.03.2015 DE 102015205582
(43) Veröffentlichungstag der Anmeldung: 28.09.2016
(73) Patentinhaber: ROBERT BOSCH GMBH, 70442 Stuttgart (DE)
(72) Erfinder: Kurz, Michael, 73207 Plochingen (DE)

(56) Entgegenhaltungen:
- DE-A1-102012 202 538
- DE-A1-102012 223 166
- DE-A1-102012 224 397
- DE-A1-102012 224 398

## Beschreibung

Die Erfindung betrifft einen Kraftstoffinjektor für ein Kraftstoffeinspritzsystem, insbesondere ein Common-Rail-Einspritzsystem, mit den Merkmalen des Oberbegriffs des Anspruchs 1.

### Stand der Technik

Aus der Offenlegungsschrift DE 10 2012 202 538 A1 geht ein Kraftstoffinjektor für ein Kraftstoffeinspritzsystem, insbesondere ein Common-Rail-Einspritzsystem, hervor, das ein Steuerventil zur Steuerung der Hubbewegung einer hubbeweglichen Düsennadel umfasst. Mit Öffnen des Steuerventils wird eine Verbindung eines Ventilraums mit einem Niederdruckbereich hergestellt, so dass der Druck im Ventilraum abfällt. Der Druckabfall im Ventilraum bewirkt zugleich einen Druckabfall in einem Steuerraum, der über eine Ablaufdrossel mit dem Ventilraum verbunden ist. Durch den Druckabfall im Steuerraum wird die Düsennadel entlastet und vermag zu öffnen. Um die bei geöffnetem Steuerventil über die Ablaufdrossel in den Niederdruckbereich abströmende Kraftstoffmenge gering zu halten, ist im Steuerraum ein Schließelement aufgenommen, über welches eine Zulaufdrossel passiv schaltbar ist. Das heißt, dass bei geöffnetem Steuerventil kein Kraftstoff in den Steuerraum nachströmt und die Absteuermenge auf die im Steuerraum und im Ventilraum vorhandene Menge beschränkt bleibt. Dies hat zur Folge, dass die Effizienz des Systems steigt und der Wärmeeintrag in den Niederdruckbereich verringert wird.

Aus der Offenlegungsschrift DE 10 2012 223 166 geht ein Kraftstoffinjektor hervor, wobei stromaufwärts der Zulaufdrossel ein druckbetätigbares weiteres Ventil mit einem verschiebbaren Ventilelement zum Freigeben und Verschließen einer hydraulischen Verbindung der Zulaufdrossel mit einem Hochdruckbereich ausgebildet ist.

Mit steigenden Einspritzdrücken steigt der Durchfluss der Ablaufdrossel eines Kraftstoffinjektors, so dass zwangsläufig auch die Erwärmung stromabwärts der Ablaufdrossel zunimmt. Um höhere Einspritzdrücke zu ermöglichen, müssen daher Maßnahmen ergriffen werden, welche die Absteuermenge weiter reduzieren.

Der vorliegenden Erfindung liegt daher die Aufgabe zugrunde, einen Kraftstoffinjektor für ein Kraftstoffeinspritzsystem, insbesondere ein Common-Rail-Einspritzsystem, bereitzustellen, bei dem die Absteuermenge möglichst gering ist.

Zur Lösung der Aufgabe wird der Kraftstoffinjektor mit den Merkmalen des Anspruchs 1 vorgeschlagen. Vorteilhafte Weiterbildungen der Erfindung sind den Unteransprüchen zu entnehmen.

### Offenbarung der Erfindung

Der für ein Kraftstoffeinspritzsystem, insbesondere ein Common-Rail-Einspritzsystem, vorgeschlagene Kraftstoffinjektor umfasst zum Freigeben und Verschließen mindestens einer Einspritzöffnung eine hubbewegliche Düsennadel. Zur Steuerung der Hubbewegung der Düsennadel ist ein Steuerventil vorgesehen. Das Steuerventil bewirkt in Offenstellung eine Entlastung eines Steuerraums. Denn bei geöffnetem Steuerventil ist eine Verbindung des Steuerraums mit einem Niederdruckbereich über eine Ablaufdrossel hergestellt, so dass Kraftstoff aus dem Steuerraum in den Niederdruckbereich abzuströmen vermag. Zur Befüllung des Steuerraums mit Kraftstoff ist eine Zulaufdrossel vorgesehen, die in den Steuerraum mündet und den Steuerraum mit einem Hochdruckbereich verbindet. Um die bei geöffnetem Steuerventil über die Ablaufdrossel abströmende Kraftstoffmenge zu reduzieren, ist erfindungsgemäß vorgesehen, dass die Zulaufdrossel über ein mit einer Steuerkante zusammenwirkendes ringförmiges Schaltelement, das auf der Düsennadel hubbeweglich geführt ist, zu- oder abschaltbar ist. Weiter ist das Schaltelement in Richtung eines Anschlags von der Federkraft einer Feder beaufschlagt und der Anschlag ist an einer Anschlaghülse ausgebildet, die das Schaltelement umgibt. Die Anschlaghülse ist in radialer Richtung schwimmend gelagert, das heißt, dass die Führung des Schaltelements allein über die Düsennadel bewirkt wird, oder die Anschlaghülse ist mittels einer Feder axial vorgespannt. Als Feder kann beispielsweise eine Düsenfeder dienen, deren Federkraft die Düsennadel in Schließrichtung beaufschlagt. Die Feder ist einerseits an der Anschlaghülse und andererseits unmittelbar oder mittelbar an der Düsennadel abgestützt.

Mit Abschalten der Zulaufdrossel wird der Kraftstoffzulauf in den Steuerraum unterbrochen. Das heißt, dass bei abgeschalteter Zulaufdrossel kein Kraftstoff in den Steuerraum nachströmt. Ist die Zulaufdrossel bei geöffnetem Steuerventil abgeschaltet, kann maximal die im Steuerraum vorhandene Menge abgesteuert werden. Auf diese Weise wird der Durchfluss der Ablaufdrossel gering gehalten. Ferner kann der Ventilhub des Steuerventils verringert werden, was eine verbesserte Performance mit sich bringt. Die Federkraft der Feder soll sicherstellen, dass mit Schließen des Steuerventils die Zulaufdrossel wieder zugeschaltet wird. Der Anschlag ist hierzu bevorzugt auf einer der Steuerkante abgewandten Seite des Schaltelements angeordnet. Entsprechend dem Führungsspiel zwischen dem Schaltelement und der Düsennadel ist auch das Spiel zwischen der Anschlaghülse und dem Schaltelement möglichst eng gewählt, um die beidseits des Schaltelements liegenden Druckräume sicher zu trennen. Durch die axiale Vorspannung ist die Anschlaghülse in axialer Richtung lagefixiert, so dass der Anschlag fest vorgegeben ist.

Das Zu- und Abschalten der Zulaufdrossel erfordert jeweils eine Hubbewegung des Schaltelements. Vorzugsweise ist das Schaltelement druckgesteuert, so dass keine zusätzliche Aktorik erforderlich ist, um die Hubbewegung des Schaltelements zu steuern.

Das Schaltelement wirkt vorzugsweise mit einer Steuerkante zusammen, die ringförmig ausgebildet und stromabwärts der Zulaufdrossel angeordnet ist. Die Anordnung erfolgt demnach im Strömungspfad des Kraftstoffs. Beispielsweise kann die ringförmige Steuerkante innenumfangseitig an einem Ventilstück ausgebildet sein, in dem auch der Steuerraum ausgebildet ist. Durch die Ringform bildet die Steuerkante eine umlaufende Dichtkante aus, die als Dichtsitz für das hubbewegliche Schaltelement eingesetzt werden kann.

Das Schaltelement ist axial verschiebbar gegenüber der Düsennadel, da es auf der Düsennadel hubbeweglich geführt ist. Das Führungsspiel zwischen dem Schaltelement und der Düsennadel ist vorzugsweise eng ausgelegt, um beidseits des Schaltelements ausgebildete Druckräume voneinander zu trennen. Durch eine Veränderung des Drucks in einem Druckraum kann dann die Hubbewegung des Schaltelements gesteuert werden.

Vorteilhafterweise weist das Schaltelement eine den Steuerraum begrenzende hydraulische Wirkfläche auf, an welcher der Steuerdruck anliegt. Denn der Steuerdruck verändert sich in Abhängigkeit von der Schaltstellung des Steuerventils. Der Steuerdruck kann demnach nicht nur zur Steuerung der Hubbewegung der Düsennadel, sondern ferner zur Steuerung der Hubbewegung des Schaltelements genutzt werden. Bei den beiden zu trennenden Druckräumen handelt es sich daher bevorzugt einerseits um den Steuerraum und andererseits um einen an den Hochdruckbereich des Kraftstoffinjektors angebundenen Druckraum.

Gemäß einer bevorzugten Ausführungsform der Erfindung ist die Zulaufdrossel im Schaltelement ausgebildet. Diese Anordnung erweist sich insbesondere dann als günstig, wenn das Schaltelement den Steuerraum von einem Zulaufbereich des Kraftstoffinjektors trennt. Denn dann kann die Zulaufdrossel durch eine einfache Axialbohrung im Schaltelement realisiert werden.

Der Steuerraum ist vorzugsweise in einem Ventilstück ausgebildet und durch einen im Ventilstück aufgenommenen Endabschnitt der Düsennadel in mehrere Teilräume unterteilt. Die mehreren Teilräume sind dabei über einen Verbindungskanal hydraulisch verbunden. Der im Ventilstück aufgenommene Endabschnitt der Düsennadel verkleinert das Volumen des Steuerraums, so dass die Absteuermenge und damit die Verlustmenge weiter verringert wird.

Idealerweise sind die Ablaufdrossel und die Zulaufdrossel im selben Bauteil ausgebildet. Das erleichtert die Abstimmung (Paarung). Bei dem Bauteil kann es sich insbesondere um ein Ventilstück handeln, in dem auch der Steuerraum ausgebildet ist.

Bevorzugte Ausführungsformen der Erfindung werden nachfolgend anhand der beigefügten Zeichnungen näher erläutert. Diese zeigen:
Fig. 1 einen schematischen Längsschnitt durch einen ersten erfindungsgemäßen Kraftstoffinjektor,
Fig. 2 einen schematischen Längsschnitt durch einen zweiten erfindungsgemäßen Kraftstoffinjektor und
Fig. 3 einen schematischen Längsschnitt durch einen dritten erfindungsgemäßen Kraftstoffinjektor.

### Ausführliche Beschreibung der Zeichnungen

Der in der Fig. 1 dargestellte Kraftstoffinjektor umfasst eine Düsennadel 1 mit einem Endabschnitt 14, der in einem Ventilstück 13 hubbeweglich aufgenommen ist. Auf diese Weise begrenzt die Düsennadel 1 einen im Ventilstück 13 ausgebildeten Steuerraum 3. Der Steuerraum 3 wird dabei durch den Endabschnitt 14 der Düsennadel 1 in einen oberen ersten Teilraum 3.1 und einen unteren zweiten Teilraum 3.2 unterteilt. Die beiden Teilräume 3.1, 3.2 sind über einen im Endabschnitt 14 der Düsennadel 1 ausgebildeten ungedrosselten Verbindungskanal 15 hydraulisch verbunden.

Der dargestellte Krafstoffinjektor umfasst ferner ein Steuerventil 2 zur Steuerung der Hubbewegung der Düsennadel 1. Bei geöffnetem Steuerventil 2, vermag Kraftstoff über eine Ablaufdrossel 4 aus dem oberen ersten Teilraum 3.1 in einen Niederdruckbereich 16 zu strömen. Damit baut sich Druck im ersten Teilraum 3.1 ab, was zur Folge hat, dass die Düsennadel 1 entgegen der Federkraft F_{D} einer Düsenfeder 12 öffnet.

Aufgrund der hydraulischen Verbindung der beiden Teilräume 3.1, 3.2 baut sich auch Druck im unteren zweiten Teilraum 3.2 ab. Dieser wird in axialer Richtung von einer hydraulischen Wirkfläche 8 eines ringförmigen Schaltelements 7, das auf der Düsennadel 1 hubbeweglich geführt ist, begrenzt. Da das Führungsspiel S₁ zwischen dem Schaltelement 7 und der Düsennadel 1 eng ausgelegt ist, dichtet das Schaltelement 7 den unteren zweiten Teilraum 3.2 bzw. den Steuerraum 3 gegenüber einem Hochdruckbereich 17 des Kraftstoffinjektors ab. Der Druckabbau im unteren zweiten Teilraum 3.2 hat zur Folge, dass ein Druckgefälle zwischen der Oberseite und der Unterseite des ringförmigen Schaltelements 7 entsteht, so dass das Schaltelement 7 von einer hydraulischen Druckkraft F_{hyd} beaufschlagt wird. Übersteigt die hydraulische Druckkraft F_{hyd} eine Federkraft F_{S} einer Feder 10, die das Schaltelement 7 gegen einen Anschlag 9 drückt, bewegt sich das Schaltelement 7 entgegen der Federkraft F_{S} nach oben bis es zur Anlage an einer Steuerkante 6 gelangt. In dieser Position unterbricht das Schaltelement 7 den Zulauf von Kraftstoff in den Steuerraum 3 über eine Zulaufdrossel 5, die bei dem Ausführungsbeispiel der Fig. 1 im Schaltelement 7 ausgebildet ist. Bei geöffnetem Steuerventil 2 bzw. während eines Einspritzvorgangs vermag demnach kein Kraftstoff in den Steuerraum 3 nachzuströmen. Dies hat zur Folge, dass die Absteuermenge auf die bereits im Steuerraum 3 vorhandene Menge beschränkt bleibt.

Zum Schließen der Düsennadel 1 wird die Bestromung einer Magnetspule (nicht dargestellt), die zur Betätigung des Steuerventils 2 vorgesehen ist, beendet. Dies hat zur Folge, dass die Federkraft _{A} einer Ankerfeder (nicht dargestellt) einen Anker 18 nach unten drückt. Dabei stellt der Anker 18 ein kugelförmiges Ventilschließelement 19 in einen Ventilsitz 20, so dass die Ablaufdrossel 4 versperrt ist. Ein weiteres Abströmen von Kraftstoff aus dem Steuerraum 3 in den Niederdruckbereich 16 wird somit unterbunden. Die sich weiterhin öffnende Düsennadel 1 komprimiert das Volumen im oberen ersten Teilraum 3.1, was zu einem Druckanstieg sowohl im oberen ersten Teilraum 3.1 als auch im unteren zweiten Teilraum 3.2 des Steuerraums 3 führt. Dabei reduziert sich das Druckgefälle zwischen der Oberseite und der Unterseite des Schaltelements 7 bis die Federkraft F_{S} die hydraulisch wirksame Druckkraft F_{hyd} übersteigt und das Schaltelement 7 gegen den Anschlag 9 zurückstellt. In dieser Position des Schaltelements 7 ist die Zulaufdrossel 5 wieder freigegeben und Kraftstoff vermag über die Zulaufdrossel 5 in den unteren zweiten Teilraum 3.2 und von dort über den Verbindungskanal 15 in den oberen ersten Teilraum 3.2 des Steuerraums 3 zu strömen. Bedingt durch den Druckaufbau im Steuerraum 3 und der in Schließrichtung wirkenden Federkraft F_{D} der Düsenfeder 12 verfährt die Düsennadel 1 in Richtung eines Dichtsitzes (nicht dargestellt) und beendet die Einspritzung.

Die Düsenfeder 12 ist einerseits an einem Bund 21 der Düsennadel 1 und andererseits an einer Anschlaghülse 11 abgestützt, die das Schaltelement 7 umgibt und den Anschlag 9 ausbildet. Um den Zulauf von Kraftstoff zu gewährleisten, wenn das Schaltelement 7 am Anschlag 9 anliegt, ist die Anschlaghülse 11 im Bereich des Anschlags 9 freigespart. Die Federkraft F_{D} der Düsenfeder 12 hält die Anschlaghülse 11 in Anlage mit dem Ventilstück 13, so dass der Steuerraum 3 gegenüber dem Hochdruckbereich 17 abgedichtet ist. Zur Erhöhung der Dichtkraft weist die Anschlaghülse 11 eine ringförmige Dichtkontur 22 auf. Zugleich ist das Spiel S₂ zwischen der Anschlaghülse 11 und dem Schaltelement 7 eng ausgelegt.

Die das Schaltelement 7 in Richtung des Anschlags 9 beaufschlagende Feder 10 ist im Steuerraum 3 angeordnet und über einen Federteller 23 an einem ringförmigen Absatz 24 de Ventilstücks 13 abgestützt.

Eine weitere bevorzugte Ausführungsform eines erfindungsgemäßen Kraftstoffinjektors ist in der Fig. 2 dargestellt. Hier ist die Feder 10 unmittelbar an einem ringförmigen Absatz 24 des Ventilstücks 13 abgestützt und der Endabschnitt 14 weist keinen vergrößerten Außendurchmesser auf. Der Verbindungskanal 15 wird in diesem Fall durch eine lokale Abflachung des Endabschnitts 14 gebildet. Dies hat den Vorteil, dass die Montage des Kraftstoffinjektors erleichtert wird, da das Schaltelement 7 und die Anschlaghülse 11 auch noch nach einer Verschweißung 25 der mehreren Teile einer mehrteilig ausgebildeten Düsennadel 1 montiert werden können. Ferner wird das Volumen des Steuerraums 3 verkleinert, so dass die Dynamik steigt.

Eine weitere bevorzugte Ausführungsform ist der Fig. 3 zu entnehmen. Hier ist die Zulaufdrossel 5 im selben Bauteil wie die Ablaufdrossel 4 ausgebildet und zwar im Ventilstück 13. Dies erleichtert die Abstimmung der beiden Drosseln miteinander. Als vorteilhaft ist ferner anzusehen, dass der über die Zulaufdrossel 5 zuströmende Kraftstoff das Öffnen des Schaltelements 7 erleichtert.

Die Ausführungsform der Fig. 3 kann auch mit einer Düsennadel 1 gemäß dem Ausführungsbeispiel der Fig. 2 kombiniert werden.

## Patentansprüche

1. Kraftstoffinjektor für ein Kraftstoffeinspritzsystem, insbesondere ein Common-Rail-Einspritzsystem, umfassend eine hubbewegliche Düsennadel (1) zum Freigeben und Verschließen mindestens einer Einspritzöffnung, ferner umfassend ein Steuerventil (2) zur Steuerung der Hubbewegung der Düsennadel (1), wobei das Steuerventil (2) in Offenstellung eine Entlastung eines Steuerraums (3) über eine Ablaufdrossel (4) bewirkt, der über eine in den Steuerraum (3) mündende Zulaufdrossel (5) mit Kraftstoff befüllbar ist, wobei die Zulaufdrossel (5) über ein mit einer Steuerkante (6) zusammenwirkendes ringförmiges Schaltelement (7), das auf der Düsennadel (1) hubbeweglich geführt ist, zu- oder abschaltbar ist,
**dadurch gekennzeichnet, dass**
das Schaltelement (7) in Richtung eines Anschlags (9) von der Federkraft einer Feder (10) beaufschlagt ist und der Anschlag (9) an einer Anschlaghülse (11) ausgebildet ist, die das Schaltelement (7) umgibt, wobei die Anschlaghülse (11) in radialer Richtung schwimmend gelagert und/oder von der Federkraft einer Düsenfeder (12) axial vorgespannt ist, die andernends unmittelbar oder mittelbar an der Düsennadel (1) abgestützt ist.

2. Kraftstoffinjektor nach Anspruch 1,
**dadurch gekennzeichnet, dass** die Steuerkante (6) ringförmig ausgebildet und stromabwärts der Zulaufdrossel (5) angeordnet ist.

3. Kraftstoffinjektor nach Anspruch 1 oder 2,
**dadurch gekennzeichnet, dass** das Schaltelement (7) eine den Steuerraum (3) begrenzende hydraulische Wirkfläche (8) besitzt, an welcher der Steuerdruck anliegt.

4. Kraftstoffinjektor nach einem der vorhergehenden Ansprüche,
**dadurch gekennzeichnet, dass** die Zulaufdrossel (5) im Schaltelement (7) ausgebildet ist.

5. Kraftstoffinjektor nach einem der vorhergehenden Ansprüche,
**dadurch gekennzeichnet, dass** der Steuerraum (3) in einem Ventilstück (13) ausgebildet ist und durch einen im Ventilstück (13) aufgenommenen Endabschnitt (14) der Düsennadel (1) in mehrere Teilräume (3.1, 3.2) unterteilt ist, die über einen Verbindungskanal (15) hydraulisch verbunden sind.

6. Kraftstoffinjektor nach einem der vorhergehenden Ansprüche,
**dadurch gekennzeichnet, dass** die Ablaufdrossel (4) und die Zulaufdrossel (5) im selben Bauteil, vorzugsweise im Ventilstück (13), ausgebildet sind.

## Claims

1. Fuel injector for a fuel injection system, in particular a common-rail injection system, comprising a nozzle needle (1) which can perform stroke movements and which serves for opening up and closing off at least one injection opening, furthermore comprising a control valve (2) for controlling the stroke movement of the nozzle needle (1), wherein the control valve (2), in an open position, effects a release of pressure from a control chamber (3) via an outflow throttle (4), which control chamber can be filled with fuel via an inflow throttle (5) which opens into the control chamber (3), wherein the inflow throttle (5) is activatable or deactivatable by means of a ring-shaped switching element (7) which interacts with a control edge (6) and which is guided, such that it can perform stroke movements, on the nozzle needle (1),
**characterized in that**
the switching element (7) is acted on in the direction of a stop (9) by the spring force of a spring (10), and the stop (9) is formed on a stop sleeve (11) which surrounds the switching element (7), wherein the stop sleeve (11) is mounted in floating fashion in a radial direction and/or is axially preloaded by the spring force of a nozzle spring (12), which at the other end is supported directly or indirectly on the nozzle needle (1).

2. Fuel injector according to Claim 1,
**characterized in that** the control edge (6) is of ring-shaped form and is arranged downstream of the inflow throttle (5).

3. Fuel injector according to Claim 1 or 2,
**characterized in that** the switching element (7) has a hydraulic effective surface (8) which delimits the control chamber (3) and which is acted on by the control pressure.

4. Fuel injector according to one of the preceding claims,
**characterized in that** the inflow throttle (5) is formed in the switching element (7).

5. Fuel injector according to one of the preceding claims,
**characterized in that** the control chamber (3) is formed in a valve piece (13) and is divided, by an end section (14), which is received in the valve piece (13), of the nozzle needle (1), into multiple partial chambers (3.1, 3.2) which are hydraulically connected by means of a connecting duct (15).

6. Fuel injector according to one of the preceding claims,
**characterized in that** the outflow throttle (4) and the inflow throttle (5) are formed in the same component, preferably in the valve piece (13).

## Revendications

1. Injecteur de carburant pour un système d'injection de carburant, en particulier un système d'injection Common Rail, comprenant un pointeau à mouvement alternatif (1) pour la libération et la fermeture d'au moins un orifice d'injection, comprenant en outre une soupape de commande (2) pour la commande du mouvement alternatif du pointeau (1), dans lequel la soupape de commande (2) en position ouverte provoque une détente d'une chambre de commande (3) par un étranglement d'échappement (4), qui peut être remplie de carburant par un étranglement d'arrivée (5) débouchant dans la chambre de commande (3), dans lequel l'étranglement d'arrivée (5) peut être activé ou désactivé par un élément de commutation annulaire (7) coopérant avec une arête de commande (6), qui est guidé en mouvement alternatif sur le pointeau (1), **caractérisé en ce que** l'élément de commutation (7) est soumis à la force élastique d'un ressort (10) en direction d'une butée (9) et la butée (9) est formée sur une douille de butée (11), qui entoure l'élément de commutation (7), dans lequel la douille de butée (11) est montée de façon flottante en direction radiale et/ou est précontrainte axialement par la force élastique d'un ressort de buse (12), qui prend appui à l'autre extrémité directement ou indirectement sur le pointeau (1).

2. Injecteur de carburant selon la revendication 1, **caractérisé en ce que** l'arête de commande (6) est de forme annulaire et est disposée en aval de l'étranglement d'arrivée (5).

3. Injecteur de carburant selon la revendication 1 ou 2, **caractérisé en ce que** l'élément de commutation (7) possède une face active hydraulique (8) limitant la chambre de commande (3), sur laquelle agit la pression de commande.

4. Injecteur de carburant selon l'une quelconque des revendications précédentes, **caractérisé en ce que** l'étranglement d'arrivée (5) est formé dans l'élément de commutation (7).

5. Injecteur de carburant selon l'une quelconque des revendications précédentes, **caractérisé en ce que** la chambre de commande (3) est formée dans une pièce de soupape (13) et est divisée par une partie d'extrémité (14) du pointeau (1) contenue dans la pièce de soupape (13) en plusieurs chambres partielles (3.1, 3.2), qui sont hydrauliquement reliées par un canal de liaison (15) .

6. Injecteur de carburant selon l'une quelconque des revendications précédentes, **caractérisé en ce que** l'étranglement d'échappement (4) et l'étranglement d'arrivée (5) sont formés dans le même composant, de préférence dans la pièce de soupape (13).
